# EUROPÄISCHE PATENTSCHRIFT

(11) **EP 1 041 223 B1**
(45) Veröffentlichungstag und Bekanntmachung des Hinweises auf die Patenterteilung: **26.02.2003**
(21) Anmeldenummer: 00104846.1
(22) Anmeldetag: 07.03.2000
(51) Int. Cl.: E05B 17/00, E05C 9/18, B23P 19/00, B23P 19/04

(54) **Automatische Beschlagteilmontage für Rahmen**
Automatic assembling of frame fittings
Montage automatique de ferrures pour cadres

(30) Priorität: 27.03.1999 DE 19914031
(43) Veröffentlichungstag der Anmeldung: 04.10.2000
(73) Patentinhaber: Aug. Winkhaus GmbH & Co. KG, D-48291 Telgte (DE)
(72) Erfinder: Lau, Wolfgang, 48291 Telgte (DE); Renz, Dieter, 49479 Ibbenbüren (DE); Kaup, Ludger, 48351 Everswinkel (DE)
(74) Vertreter: Hoffmeister, Helmut, Dr. Dipl.-Phys.

(56) Entgegenhaltungen:
- EP-A- 0 419 879
- DE-A- 2 211 523
- DE-A- 4 417 818
- DE-A- 19 725 627
- FR-A- 2 208 433

## Beschreibung

Die Erfindung betrifft ein Rahmen-Beschlag-System für Rahmen, insbesondere Türrahmen oder Fensterrahmen nach den Oberbegriff des Anspruchs 1 sowie ein Beschlagmagazin mit wenigstens einer Führungslenkgruppe von in einem Führungsabstand beabstandeten Führungselementen hierfür und ein Verfahren zur automatenunterstützten Montage von Beschlagteilen eines derartigen Rahmen-Beschlag-Systems mit einem derartigen Beschlagmagazin.

Beschlagteile für Rahmen sind aus der allgemeinen Ausführungsbeschreibung der Firma Winkhaus Technik GmbH & Co. KG, Druck-Nr. 9.00038/HK/G für Kunststoffrahmen, Gruppe 9, Blatt 0 - 7 und für Holzrahmen, Gruppe 9, Blatt 1 bekannt. Die Beschlagteile weisen einen Beschlagkörper auf, der aus einem Beschlagunter- und einem Beschlagoberkörper besteht. Die Beschlagunterkörper sowie die Höhe der Beschlagteile sind unterschiedlich ausgebildet. Auch die Beschlagoberkörper der Beschlagteile sind ebenfalls unterschiedlich gestaltet. Ihre Ausbildung wird durch ein Zusammenwirken mit Flügelbeschlagteilen bestimmt, die an einem Türblatt, einem Türflügelrahmen oder einem Fensterrahmen befestigt sind.

Nachteilig ist, daß die einzelnen Beschlagteile in der Regel von Hand an bestimmten Stellen des Rahmens anzuschrauben sind. Teilweise ist hierfür eine Bohrlehre erforderlich. Selbst wenn ein motorbetriebener Schraubendreher eingesetzt wird, ist die Montage zeit- und kostenaufwendig. Zwar ist in den Hinweisen zu Kunststoffrahmen, Gruppe 9, Blatt 0, Seite 2, ausgeführt, daß analog zur Rationalisierung des Flügelanschlages auch die Automatisierung des Rahmenanschlags möglich ist, nur wird eine Automatisierungslösung selbst nicht offenbart.

Aus der FR-A-2 208 433 ist ein mit mindestens einer Schließwandung versehenes Schließstück für einen Einbau in den Falz eines Fensters oder Tür, deren Holme aus Hohlprofilen gebildet sind, bekannt. Das Schließstück ist hierfür auf seiner Anlagefläche im Falz mit mindestens einem in eine Ausnehmung des Falzes einzulassenden Ansatz versehen.

Um lediglich eine gedrungene Bauart des Schließstücks zu ermöglichen, kann das Schließstück bei gleicher Einbautiefe des Verriegelungsgliedes, gemessen in der Rahmenebene, um die Stärke der Bodenplatte niedriger ausgestaltet werden.

Ein Verfahren zur automatenunterstützten Montage von Beschlagteilen an den Flügeln eines Fensters, einer Tür oder dergleichen ist aus der DE-A-4 417 818 bekannt. Hierbei werden baugleiche Eckumlenkungen in einer ersten Montagephase mittels eines Montageautomaten am Flügel befestigt. In einer nachfolgenden zweiten Montagephase werden sämtliche Verbindungselemente am Flügel montiert. Das Verfahren zeichnet sich durch geringe Taktzeiten bei vergleichsweise geringen Geräteaufwand aus.

Aus der DE-A-19 725 627 ist ein Drehkipp-Beschlagsystem bekannt. Damit sich die Langteile einfacher und automatisch montieren lassen, haben alle Langteile eine einheitliche Greiferaufnahme. In jedem der Langteile ist wenigstens eine Anschraubausnehmung in einem definierten Abstand zur Greiferaufnahme angeordnet. Die Greiferaufnahme selbst besteht aus einer ersten und einer zweiten Aufnahmeausnehmung, die in einer Greiferabstandslänge in jedes der Langteile eingebracht sind.

Ein Stangenmagazin für maschinell an Fenster- und Türrahmen zu montierende Beschlagteile ist aus der EP-A-0 419 879 bekannt, das gleichzeitig sowohl als Transport- und/oder Lagerverpackung als auch als Wechselmagazin auf einer Beschlagteilmontagemaschine verwendet wird. Das Magazin weist verschiedene Halterungen und Führungen auf, welche sicherstellen, daß sämtliche eingebrachten Beschlagteile eine exakt hinter- und/oder übereinander ausgerichtete Aufnahmelage erhalten.

Nachteilig ist, das für jedes Beschlagteil ein separates Magazin bereitgestellt werden muß. Denn die Magazine dienen nur der ordnungsgemäßen Einsortierung der Beschlagteile in die maschineneigenen Zuführschächte der Beschlagteilmontagemaschine.

Eine Vorrichtung zum Einpressen von Möbel-Montageteilen ist aus der EP-B-0 124 763 bekannt. Es handelt sich hierbei um ortsfest an den Innenseiten der Seitenbänder eines Möbelkorpus zu montierende Teile eines sogenannten Topfbandscharniers, welches in der Scharniertechnik als Verstellplatte bezeichnet wird. Diese Montageteile werden mittels Schwingförderer bevorratet und von diesen vereinzelt an einen vertikal gerichteten Schacht eines Magazins abgegeben, in dem sie mit ihren Einpreßzapfen horizontal liegend deckungsgleich übereinander bereit gehalten werden. Mit einer Übergabevorrichtung werden die Teile aus mehreren Magazinen entnommen und horizontal liegend auf zwei parallelen Transportketten eines Kettenförderers transportiert. In einer bestimmten Arbeitsposition wird an einer Bohr- und Einpreßvorrichtung angehalten.

Aus der DE-A-2 149 965 ist eine Einrichtung zum Montieren von Möbelbeschlägen, insbesondere Scharnieren an Möbelteile mit einem Eindrückwerkzeug bekannt. Die Einrichtung weist Transportpaletten, in denen die Beschläge angeordnet gespeichert sind, einen steuerbaren Plattenförderer sowie ein bis zum Eindrückwerkzeug verfahrbares, steuerbares Greifwerk auf.

Letztendlich ist aus der EP-B-0 309 371 eine Maschine zum Zusammenbauen von verschiedenen Teilen eines Beschlagelements bekannt. Sie weist eine Kombination von
- Mittel zum getrennten Transport einer Stulpschiene und eines Stangenriegels, die abwechselnd durch Umlademittel auf einem Förderer mit Schneckenvorschub angeordnet werden,
- Mittel zum überlagernden Transport der Stulpschiene und des Stangenriegels,
- Mittel, um die Stulpschiene und den Stangenriegel in getrennter Position oder in überlagernder Position sowie die verschiedenen zusammenzubauenden Teile, die durch Greifmittel aus einem Vorratsmagazin angehoben und vor diese Mittel gebracht werden, in eine Warteposition und/ oder eine aktive Position zu bringen,
- Mittel, welche ein Umdrehen und ein Umladen zwischen einem Förderer und einem anderen sicherstellen, um entweder die Außenseite der Stulpschiene oder die Innenseite der mit der Stulpschiene zusammengebauten Treibstange nach oben zu kehren, um die verschiedenen zusammenzubauenden Teile durch Nieten zu fixieren, wobei die Bezugsebene des Beschlagelements in einem konstanten Abstand von der Mittelebene der Maschine gehalten wird,
auf.

Nachteilig ist, daß die bekannten Lösungen für eine Montage von Beschlagteilen für Flügel eines Fensters oder einer Tür und für die Montage von Möbelbeschlägen nicht für eine Montage von Beschlagteilen für Tür- oder Fensterrahmen geeignet sind.

Es stellt sich deshalb die Aufgabe, eine Lösung anzugeben, die eine einfachere und kostengünstigere Montage von Beschlagteilen für Rahmen, insbesondere Türblätter, Türrahmen oder Fensterrahmen ermöglicht.

Erfindungsgemäß wird diese Aufgabe durch ein Rahmen-Beschlag-System für Rahmen mit den Merkmalen des Anspruchs 1 gelöst.

Die durch das erfindungsgemäße Rahmen-Beschlag-System für Rahmen erzielten Vorteile bestehen insbesondere darin, daß die Beschlagteile für eine automatische Verarbeitung vorbereitet sind. Die Beschlagkörper der Beschlagteile weisen hierfür jeweils eine Führungsgruppe auf. Durch das Ausrichten und Zuordnen der Befestigungsausnehmungen zu Einschraublinien lassen sich die Beschlagteile maschinell am Rahmen befestigen. Von besonderem Vorteil ist, daß die Beschlagkörper aller Beschlagteile eine gleiche Beschlagkörperhöhe aufweisen, die die maschinelle Verarbeitung wesentlich erleichtern.

Die Standardisierung der Beschlagteile gemäß den Merkmalen des Kennzeichen des Anspruchs 1 ermöglicht nicht nur eine maschinelle, sondern auch eine traditionelle Montage dieser Beschlagteile von Hand. Dadurch, daß die Befestigungsausnehmungen Einschraublinien zugeordnet sind, wird die traditionelle Montage erleichtert. Außerdem erhalten die einzelnen Beschlagteile durch die Gestaltung der Befestigungsausnehmungen und die Führungsteile ein einheitliches Aussehen.

Die Anzahl der beabstandeten Führunqsteile für eine Führungsgruppe kann vielfältig sein. Vorteilhaft ist es, wenn in jedem Beschlagkörper eine Führungsgruppe von zwei in einem Führungsabstand beabstandete Führungsteile angeordnet sind. Verwendet wird hierbei ein Führungs- und Lenkungsprinzip, das Fahrgestelle von Waggons einsetzen, wodurch eine sichere und genaue Lenkung und Leitung gewährleistet ist.

Auch für die Führungsteilelemente bieten sich unterschiedlichste Gestaltungsmöglichkeiten an. So können die Führungsteilelemente ähnlich wie beim Rad eines Wagonfahrgestells mit einer Lauffläche und einer einseitigen Führungsfläche ausgebildet sein. Vorteilhaft ist es, wenn die Führungsteilelemente der Beschlagkörper als Führungsnuten ausgebildet sind, die wenigstens teilweise wenigstens in die Beschlagunterkörper eingebracht sein können. Der Einsatz von Führungsnuten ermöglicht es, diese in unterschiedlichen Tiefen in die Beschlagkörper bei gleichzeitiger Breite einzubringen.

Die Befestigungsausnehmungen können in einem ersten oder zweiten Führungs-Schraublinienabstand zu den Führungsnuten als Leitführungsabstand angeordnet sein. Die Führungsnuten selbst können wieder in einem ersten oder zweiten Führungsabstand angeordnet sein. Hierdurch ist es möglich, die Befestigungsteile trotz ähnlicher Gestaltung ihrer Befestigungsunterkörper zu klassifizieren.

Die Befestigungsnuten können einen rechteckigen Querschnitt aufweisen. Hierdurch ist eine sichere Führung ohne einseitiges Verschieben möglich.

Erfindungsgemäß wird die Aufgabe außerdem durch ein Beschlagmagazin für Beschlagteile für ein-Rahmen-Beschlag-System mit den Merkmalen des Anspruchs 7 gelöst.

Die mit dem erfindungsgemäßen Beschlagmagazin erzielten Vorteile bestehen insbesondere darin, daß die Beschlagteile den Führungselementen einer Führungslenkgruppe zuzuordnen sind. Das Andrückelement sichert das Speichern und/oder Führen der Beschlagteile ohne Verkanten.

Ebenso wie die Führungsgruppe der Beschlagteile können die Führungslenkgruppen auf dem Magazinbasiselement kompatibel zu diesen gestaltet sein. Von Vorteil ist, wenn jede Führungslenkgruppe zwei in einem Führungslenkabstand beabstandete Führungselemente aufweist.

Die Führungselemente können als Leitschienenkörper mit einer Schienenhöhe ausgebildet sein.

Von Vorteil ist es, wenn die Leitschienenkörper über eine gleiche Schienenhöhe verfügen und diese Schienenhöhe so hoch ist, daß wenigstens eines der Beschlagteile mit seinen tiefsten Führungsnuten zwischen dem Magazinbasiselement und dem Andrückelement zu führen ist. Hierdurch ist es möglich, die Beschlagteile, die alle die gleiche Beschlagkörperhöhe aufweisen, trotz unterschiedlicher Gesamtbeschlagkörperhöhe zwischen dem Basisflächenelement und dem darüber liegenden Andrückelement frei zu bewegen.

Das Magazinbasiselement kann ein Magazinplattenkörper sein, auf dem angeordnet sein kann
- ein erster und ein zweiter Leitschienenkörper in einem ersten Führungs abstand als Führungslenkabstand, die eine erste Führungslenkgruppe ausbilden können,
- ein dritter Leitschienenkörper in einem zweiten Schienenabstand zum zweiten Leitschienenkörper als zweiten Führungslenkabstand, die eine zweite Führungslenkgruppe ausbilden können, und
- ein vierter Leitschienenkörper in einem dritten Schienenabstand zum dritten Leitschienenkörper, die eine dritte Führungslenkgruppe ausbilden können.

Hierdurch stehen drei Führungslenkgruppen zur Verfügung, mit deren Hilfe die einzelnen Beschlagteile in drei Beschlaggruppen zu klassifizieren sind.

Der erste und der dritte Schienenabstand können gleich sein. Hierdurch ist es möglich, Befestigungsteile mit Führungsnuten der gleichen Führungsgruppe unterschiedlich zu positionieren und damit zu klassifizieren.

Das Andrückelement hat die Aufgabe, die einzelnen Befestigungsteile verkantungssicher über den Magazingründplattenkörper zu führen. Das Andrückflächenelement kann deswegen ein im wesentlichen elastisches Flächenband oder ein Andrückschienenkörper sein, die wie ein Flachdach oder Deckel eines Kastens wirken.

Das Andrückelement kann aber auch durch einzelne Leitschienenkörper ausgebildet sein, wobei jedem Leitschienenkörper ein Andrückschienenkörper derart zugeteilt ist, daß er über diesem angeordnet ist. Dadurch, daß die einzelnen Andrückschienenkörper beabstandet untereinander angeordnet sind, ist es möglich, durch die offenen Spalte festzustellen, ob das Beschlagmagazin leer oder gefüllt ist und welche Beschlagteile sich in ihm befinden.

Die Leitschienenkörper können einen rechteckigen Querschnitt aufweisen. Damit wirken sie wie viereckige Schienen, über die die Beschlagteile mit Hilfe ihrer Nuten zu liegen kommen können.

Der Magazinplattenkörper, die Leitschienenkörper und/oder die Andrückschienenelemente können aus Metall, Kunststoff und/oder wenigstens teilweise mit Kunststoff beschichtetem Metall hergestellt sein. Der Einsatz von Kunststoff erleichtert die Verschiebung der einzelnen Beschlagteile im Beschlagmagazin ohne Verwendung von Öl oder dergleichen als Gleitmittel. Hierdurch wird ein sauberes Verarbeiten der einzelnen Beschlagteile bei langer, wartungsfreier Standzeit ermöglicht.

Gemäß einem weiteren Aspekt wird die Aufgabe durch ein Verfahren zur automatengestützten Montage der Beschlagteile unter Einsatz eines Beschlagmagazins mit den Merkmalen des Anspruchs 17 gelöst. Mit Hilfe dieses Arbeitsverfahrens ist eine Montage der einzelnen Beschlagteile an einem Rahmen unter Einsatz eines Montageautomaten möglich. Der Montageautomat verfügt über ein Rechnersystem mit entsprechender anwendungstechnischer Software. Die Speicherung der einzelnen Beschlagteile im Beschlagmagazin erfolgt in Anlehnung an das LIFO (Last In First Out)-Prinzip der STACKS (Stapelspeicher, Tellerspeicher) in der Rechentechnik. Die Aufgabe der Adressierung übernehmen dabei die Führungsgruppen bzw. Führungslenkgruppen. Der Montageautomat braucht aus diesem Grund nicht mit Mitteln zur Erkennung und Zuordnung der einzelnen Beschlagteile für den jeweiligen Einsatz und den jeweiligen Einsatzort ausgebildet werden. Hierdurch ist eine sehr kostengünstige Ausgestaltung des Montageautomaten möglich.

Die einzelnen Beschlagteile können in einer unterschiedlichen Beschlagteilentnahmefolge in das Beschlagmagazin eingeben werden. Von Vorteil ist es, wenn als Beschlagteilentnahmefolge eine Beschlagteilmontagefolge der Beschlagteile am Rahmen verwendet wird.

Das Einschieben der einzelnen Beschlagteile in das Beschlagmagazin nach den vorgegebenen Speicherkriterien kann zugleich vom Montageautomaten übernommen werden. Hierzu können ihm die einzelnen Beschlagteile mit Hilfe von Rüttelautomaten zugeführt werden. Die Rüttelautomaten können dabei wie Einfülltrichter wirken. Die Aufstellung eines derartigen Rüttelautomaten ist zugleich mit einem speziell ausgestalteten Beschlagteil verbunden. Hierdurch kann eine aufwendige Abtastung und Erkennung der einzelnen Beschlagteile unterbleiben. Die einzelnen Nuten in den Beschlagteilen erleichtern dabei das Positionieren der einzelnen Beschlagteile.

Die Beschlagteile können nach Führungslenkgruppen des Beschlagmagazins gespeichert und verarbeitet werden. Mit einer derartigen Speicherungs- und Verarbeitungsform wird zugleich die Montagereihenfolge gesichert.

Hierdurch ist es möglich, daß der Montageautomat aus der Beschlagteilmontagefolge und der Verarbeitung und Speicherung der einzelnen Beschlagteile auf den einzelnen Führungslenkgruppen den Montagebeginn und das Montageende je Rahmen errechnen kann. Damit ist gewährleistet, daß an jeden Rahmen nur so viel Beschlagteile montiert werden, wie erforderlich. Darüber hinaus ist durch die Ermittlung des Montagebeginns und des Montageendes ein taktweises Beschlagen von Rahmen in einer Montagestraße möglich.

Ein Ausführungsbeispiel der Erfindung ist in der Zeichnung dargestellt und wird im folgenden näher beschrieben. Es zeigen:
- Fig. 1a und 1b: Beschlagteile eines Rahmen-Beschlag-Systems für Rahmen, die in einem Beschlagmagazin gespeichert und in einer schematischen Prinzip-Schnittdarstellung gezeigt sind, sowie eine Schnittdarstellung der Linie A ... A, zur Verdeutlichung um 90° gedreht, wie eine Schnittdarstellung gemäß der Linie A ...A, zur Verdeutlichung um 90° gedreht;
- Fig. 2a: Beschlagteile eines Rahmen-Beschlag-Systems für Rahmen gemäß Fig. 1, die auf einem Magazingrundplattenkörper eines Beschlagmagazins gemäß Fig. 1 gespeichert sind, in einer schematischen, perspektivischen Darstellung;
- Fig. 2b: ein Beschlagteil eines Rahmenbeschlagsystems gemäß Fig. 1 und 2a in einer schematischen, perspektivischen Darstellung, von unten gesehen;
- Fig. 3a: Beschlagteile eines Rahmen-Beschlag-Systems für Rahmen gemäß Fig. 1, die in einem Beschlagmagazin gemäß Fig. 1 gespeichert sind, in einer schematischen, perspektivischen Darstellung;
- Fig. 3b: ein Beschlagteil gemäß den Fig. 1 und 3a in einer schematischen, perspektivischen Darstellung, von unten gesehen;
- Fig. 4: einen Schnitt durch ein mit Beschlagteilen gefülltes Beschlagmagazin gemäß Fig. 3a entlang der Linie IV - IV;,
- Fig. 5: ein Fenster mit Fensterrahmen und Fensterflügelrahmen in einer schematischen, perspektivischen Darstellung, von vorne gesehen und
- Fig. 6: einen Montageautomaten, der an einem Fensterrahmen eines Fensters gemäß Fig. 5 Beschlagteile eines Rahmen-Beschlag-Systems gemäß den Fig. 1 bis 4 montiert, in einer schematisch dargestellten Draufsicht.

In den Fig. 1 bis 4 sind ein Beschlagmagazin 1 und Beschlagteile 2, 3, 4, 5, 6; 7 eines Rahmen-Beschlag-Systems für Rahmen, insbesondere Türrahmen oder Fensterrahmen 101 (vgl. Fig. 5 und 6) dargestellt. Die Beschlagteile 2, .., 7 (vgl. Fig. 1) weisen jeweils einen Beschlagkörper 21, 31, 41, 51, 61, 71 auf, der aus einem Beschlagunterkörper 21.1, 31.1, 41.1, 51.1, 61.1, 71.1 sowie aus einem Beschlagpberkörper 21.2, 31.2, 41.2, 51.2, 61.2, 71.2 besteht.

Aus den Schnittdarstellungen der einzelnen Beschlagkörper 21, ..., 71 in Fig. 1a und 1b ist augenscheinlich, daß die Höhe der einzelnen Beschlagteile 2, ..., 7 sowie die Ausgestaltung der einzelnen Beschlagoberkörper 21.2, ..., 71.2 unterschiedlich ist, entsprechend ihrer Einsatz und Einbauerfordernisse.

Erfindungswesentlich ist, daß in einem ersten und einem zweiten Nutabstand, wie erläutert wird, in die Beschlagkörper 21, ...,71 die einzelnen Beschlagteile Führungsnuten eingebracht sind:
- Die Führungsnuten 22 und 23 im Beschlagteil 2 haben einen ersten Nutenabstand 24-1;
- die Führungsnuten 32 und 33 im Beschlagteil 3 haben einen zweiten Nutenabstand 34-2;
- die Führungsnuten 42, 43 im Beschlagteil 4 haben ebenfalls den zweiten Nutenabstand 34-2;
- die Führungsnuten 52, 53 im Beschlagteil 5 haben ebenfalls den zweiten Nutenabstand 34-2;
- die Führungsnuten 62, 63 im Beschlagteil 6 haben einen Nutenabstand 61-1, der dem ersten Nutenabstand 24-1 entspricht;
- die Führungsnuten 72, 73 (vgl. Fig. 4) im Befestigungsteil 7 sind im Nutenabschnitt 61-1 angeordnet.

Erfindungswesentlich ist darüber hinaus, daß alle Beschlagteile eine gleiche Beschlagkörperhöhe 28, 38, 48, 58, 68, 78 aufweisen. Diese Beschlagkörperhöhe reicht dabei von Oberkörperkante 21.2', 31.2', 41.2', 51.2', 61.2', 71.2' der Beschlagkörper 21 ..., 71 bis zur Nutsohle 22', 32', 42', 52', 62', 72', der Führungsnuten 22, 23, ..., 72, 73. Um die gleiche Beschlagkörperhöhe 28, ..., 78 bei allen Beschlagkörpern realisieren zu können, werden die Nutenpaare 22, 23, ... 72, 73 als jeweilige Führungsgruppe unterschiedlich tief in die Beschlagkörper eingebracht. Wie Fig. 1 verdeutlicht, reichen sie wenigstens teilweise in den Beschlagunterkörper hinein, wie insbesondere am Beschlagteil 4 zu sehen ist, bis hin in den Beschlagoberkörper, wie es insbesondere deutlich am Beschlagteil 3 zu sehen ist.

Die Nutenabstände 24-1ff und die Nutentiefe 28ff der einzelnen Führungsnutenpaare 22, 23, ..., 72, 73 stehen in Korrespondenz und Kompatibilität zu Führungselementen, die gemeinsam Führungslenkgruppen bilden. Diese Führungselemente sind Leitschienenkörper 12.1, 12.2, 12.3 und 12.4, die eine einheitliche Schienenhöhe 17.1, 17.2, 17.3, 17.4 aufweisen. Wie Fig. 2a zeigt, sind die Leitschienenkörper 12.1, ... 12.4 parallel und gerade auf einer Magazingrundplatte 11 angeordnet. Der Leitschienenkörper 12.1 ist zum Leitschienenkörper 12.2 in einem Schienenabstand 13-1 angeordnet. Damit bilden die Leitschienenkörper 12.1 und 12.2 eine erste Führungslenkgruppe.

Gegenüber dem Leitschienenkörper 12.2 ist der Leitschienenkörper 12.3 in einem Schienenabstand 13-2 angeordnet. Damit bilden die Leitschienenkörper 12.2 und 12.3 eine zweite Führungslenkgruppe.

Gegenüber dem Leitschienenkörper 12.3 ist der Leitschienenkörper 12.4 in einem Schienenabstand 13-3 angeordnet. Damit bilden die Leitschienenkörper 12.3 und 12.4 eine dritte Führungslenkgruppe.

Die Schienenabstände 13-1 und 13-2 sind gleich.

Durch die Ausbildung von drei Führungslenkgruppen mit Hilfe der Leitschienenkörper 12.1, ... 12.4 ist es möglich, die einzelnen Beschlagteile 2, ..., 7 mit ihren Nutenabständen als Führungsgruppen jeweils einer der drei Führungslenkgruppen des Beschlagmagazins zuzuordnen.

So ist das Führungsnutenpaar 22, 23 des Beschlagteils 2 mit dem ersten Nutabstand 24-1 der Führungsgruppe mit dem Leitschienenkörperpaar 12.1, 12.2 zugeordnet, der einen Schienenabstand 13-1 hat.

Das Nutenpaar 32, 33 des Befestigungsteils 3, das Nutenpaar 42, 43 des Befestigungsteils 4 und das Nutenpaar 52, 53 des Befestigungsteils 5 sind als Führungsgruppe dem zweiten Nutenabstand 34-2 zugeordnet. Die Führungsgruppe des Nutenpaares 62, 63 des Beschlagteils 6 und der Nuten 72, 73 des Beschlagteils 7 im Nutenabstand 64-1 und 74-1 sind dem dritten Führungselement, das durch das Leitschienenkörperpaar 12.3 und 12.4 gebildet wird, zugeordnet.

Ein weiteres wesentliches Kennzeichen der Zuordnung bilden Befestigungsausnehmungen.
In das Beschlagteil 2 sind zwei Befestigungsausnehmungen 25, 26,
in das Beschlagteil 3 eine Befestigungsausnehmung 35,
in das Beschlagteil 4 eine Befestigungsausnehmung 45
in das Beschlagteil 5 zwei Befestigungsausnehmungen 55, 56,
in das Beschlagteil 6 eine Befestigungsausnehmung 65 und
in das Beschlagteil 7 zwei Befestigungsausnehmung 75, 76 eingebracht (vgl. Fig. 1a und 1b).

Beim Auflegen der einzelnen Beschlagteile 2, ..., 7 auf die Führungslenkgruppen, gebildet durch die Leitschienenkörper 12.1, 12.2 und 12.2, 12.3 und 12.3, 12.4, werden die Befestigungsausnehmungen 25, 26,... 75, 76 bestimmten Einschraublinien 14.1, 14.2, 14.3 zugeordnet, die gepunktes (.....) in Fig. 1a dargestellt sind. So werden die Befestigungsausnehmungen 25, 26 des Befestigungsteils 2 den Einschraublinien 14.1 und 14.2 zugeordnet. Die Einschraubausnehmung 35 des Befestigungsteils 3 und die Befestigungsausnehmung 45 des Beschlagteil 4 sind der Einschraublinie 14.2 und die beiden Befestigungsausnehmungen 55, 56 des Beschlagteil 5 ist den Einschraublinien 14.1 und 14.3 zugeordnet.

Die eine Befestigungsausnehmung 65 des Befestigungsteils 6 ist der Einschraublinie 14.3 zugeordnet.

Die beiden Befestigungsausnehmungen 75, 76 sind den Einschraublinien 14.2 und 14.3 zugeordnet.

Die Einschraublinien 14.1 und 14.2 sind untereinander in einem Schraubenabstand 15.1 und die Einschraublinien 14.2 und 1.4.3 in einem Schraubenabstand 15.3 sowie die Einschraublinien 14.1 und 14.3 im Schraubenabstand 15.1 und 15.2 angeordnet. Die Schraubenabstände 15.1 und 15.2 sind gleich groß.

Von Mitte Leitschienenkörper 12.1 bzw. Mitte Führungsnut 22 des Beschlagteils 2 ist die Einschraublinie 14.1 in einem Führungs-Schraubenlinienabstand 16.1 beabstandet. Von Mitte Leitschienenkörper 12.2 bzw. Mitte Führungsnut 23, 32, 42, 52 ist dieselbe Einschraublinie 14.1 in einem Führungs-Schraublinienabstand 16.2 positioniert.

Die Einschraublinie 14.2 ist von Mitte Leitschienenkörper 12.3 bzw. Mitte Führungsnut 23, 32, 42, 52 der Beschlagteile 2, 3, 4 und 5 in einem Führungs-Schraublinienabstand 16.3 positioniert. Dieselbe Einschraublinie 14.2 ist von Mitte Leitschienenkörper 12.3 bzw. Mitte Führungsnut 33, 43, 53, 62, 72 der Beschlagteile 3, 4, 5, 6 und 7 in einem Führungs-Schraublinienabstand 16.4 positioniert.

Die Einschraublinie 14.3 ist in einem Schraublinienabstand 16.5 zur Mitte des Leitschienenkörper 12.3 bzw. Mitte Führungsnuten 33, 43, 53, 62, 72 der Führungsteile 3, 4, 5, 6 und 7 bzw. in einem Schraublinienabstand 16.6 von Mitte Leitschienenkörper 12.4 bzw. Mitte Führungsnut 63, 73 der Beschlagteile 6 und 7 positioniert.

Dadurch, daß zwischen zwei Leitschienenkörpern jeweils eine Einschraublinie positioniert ist, lassen sich mit dem Aufschieben der einzelnen Beschlagteile 2, ..., 7 zum einen genau deren Beschlagausnehmungen sowie deren Bearbeitungs- und Verarbeitungsvorgänge festlegen. Diese Festlegekriterien wirken wie eine Adressierung von Daten. Damit verwendet das Beschlagmagazin die gleichen Speicherkriterien wie STACKS (Datenspeicher, Kellerspeicher), die in der Rechentechnik angewendet werden und die nach dem LIFO (Last In First Out)-Prinzip organisiert sind.

Fig. 2a zeigt einzelne Beschlagteile aufgeschoben auf die Leitschienenkörper 2.1, ... 2.4. Hierbei sind die Beschlagteile in unterschiedlicher Reihenfolge aufgeschoben, und zwar in der Reihenfolge Beschlagteil 3, Beschlagteil 5, Beschlagteil 6, Beschlagteil 4 und Beschlagteil 7.

In Fig. 2b ist als Beispiel das Beschlagteil 5 von unten gesehen gezeigt. In seinem Beschlagkörper 51 sind in quer verlaufenden Stegen die Führungsnuten 52 und 53 eingebracht. Darüber hinaus verfügt der Beschlagkörper 51 über die bereits beschriebenen Befestigungsausnehmungen 55, 56.

In Fig. 3a und 4 ist das komplette Beschlagmagazin 1 dargestellt. Hierbei sind den einzelnen Leitschienenkörpern 12.1, ... 12.4 Andrückschienenkörper 18.1, ..., 18.4 zugeordnet. Der Andrückschienenkörper 18.1 wird mit einem Seitenwandkörper 19.1 und der Andrückschienenkörper 18.4 mit einem Seitenwandkörper 19.2 gegenüber der Magazingrundplatte 11 abgestützt gehalten. Die Andrückschienenkörper 18.1, ... 18.4 enden in einem quer verlaufenden Schienenkörper 18.0, der mit der Magazingrundplatte 11 verbunden ist. An der dem Querschienenkörper 18.0 gegenüberliegenden Seite ist das Beschlagmagazin 1 offen.

Die Andrückschienenkörper 18.1 ..., 18.4 halten die einzelnen Beschlagteile verkantungssicher auf den Leitschienenkörpern. Die einheitliche Beschlagkörperhöhe ist so gewählt, wie anhand der Beschlagkörperhöhen 68 und 78 verdeutlicht werden kann, daß sich die Körperoberkante 61.2' und 71.2' der Beschlagteile 6 und 7 beabstandet unter den Andrückschienenkörper 18.2 bzw. dem daneben liegenden Andrückschienenkörper 18.3 bewegen kann. Die gleiche Beschlagkörperhöhe 28, ...., 78 der Beschlagteile 2, ..., 7 sichert einen gleichmäßigen und verkantungsfreien Transport der einzelnen Beschlagteile 2, ..., 7. Das Beschlagmagazin 1 übernimmt dabei die Funktion des Lager-, Transport- und Montage-Behältnisses.

Eine automatenunterstützte Montage der Beschlagteile 2, ..., 7 mit Hilfe eines Montagemagazins 1 wird im folgenden anhand der Fig. 1 bis 6 erläutert:

In Fig. 5 ist ein Fenster 100 gezeigt. Es besteht aus einem Fensterrahmen 101, der in einen Wanddurchbruch eingesetzt wird. Im Fensterrahmen 101 ist ein Fensterflügelrahmen 102 gehalten. Der Fensterflügelrahmen 102 umfaßt eine Fensterglasscheibe 103. Mit Hilfe eines Fenstergriffs 104 kann der Fensterflügelrahmen 102 im Fensterrahmen 101 schwenk- und kippbeweglich verstellt werden. Hierzu sind am Fensterflügelrahmen 102 Fensterbeschlagteile angebracht. Diese Fensterbeschlagteile wirken mit den am Fensterrahmen 101 angebrachten Beschlagteilen 2, ...., 7, wie in Fig. 6 gezeigt, zusammen. Durch ein Verschwenken des Fenstergriffs 104 wird dieses Zusammenspiel der Fensterbeschlagteile mit den Beschlagteilen 2, ....,7 ermöglicht. Die Wirkungsweise dieser Elemente ist an sich bekannt.

Für eine Bestückung eines Fensterflügelrahmens 102 werden die einzelnen Beschlagteile 2, ..., 7, wie die Fig. 1, 2a und 3b zeigen, in das Beschlagmagazin 1 eingeschoben.

Für die Beschlagteileinschiebe- bzw. Entnahmefolge wird im folgenden die in Figuren 1a und 1b gezeigte und beschriebene herangezogen. Nach Fig. 1a werden die Beschlagteile in einer vorgesehenen Beschlagentnahmefolge in das Beschlagmagazin 1 eingeschoben, d. h. zuerst das Beschlagteil 2, danach das Beschlagteil 3, dann das Beschlagteil 4 usw. bis zum Beschlagteil 7. Bei den Beschlagteilen 2 und 7 handelt es sich um die gleichen Beschlagteile, die allerdings auf unterschiedliche Leitschienenkörper als Führungslenkgruppe aufgeschoben werden. Hierdurch kann ein gleich ausgebildetes Beschlagteil unterschiedlich adressiert qespeichert werden.

Die Beschlagteile 2 und 7 können dabei den Anfang und das Ende der Beschlagteile-Rechenfolge darstellen, die an einen Fensterrahmen zu montieren sind. Das Beschlagmagazin ist so lang ausgebildet, daß mehrere Gruppen solcher Beschlagteile für einen Fensterrahmen 101 aufgenommen werden können. Das Einschieben der einzelnen Beschlagteile 2, ..., 7 in das Beschlagteilmaganzin 1 wird dabei automatengestützt vorgenommen. Rütteleinrichtungen, die in ein trichterartig ausgebildetes Ende münden, sorgen dafür, daß jeweils nur ein Schlagteil anliegt. Entweder erkennt der Automat das jeweilige Teil und schiebt es programmgestützt in das Beschlagmagazin 1 ein oder gleiche Beschlagteile 2, ..., 7 befinden sich jeweils in einer Rütteleinrichtung, und der Automat nimmt die einzelnen Teile für die vorgeschriebene Montagereihenfolge in einer Vorratskammer auf. Auf diese Art und Weise wird eine Vielzahl von Beschlagmagazinen 1 befüllt. Eine Befüllung ist grundsätzlich auch automatisch möglich. Die befüllten Beschlagmagazine 1 können in einem Lager zwischengelagert und danach zum Verarbeitungsort transportiert werden.

Der Verarbeitungsort ist eine Taktstraße, die einen Montageautomaten 90 aufweist, den Fig. 6 schematisch zeigt.

Das Einschieben der einzelnen Beschlagteile in das Beschlagmagazin 1 nach den vorgegebenen Speicherkriterien kann zugleich vom Montageautomaten 90 übernommen werden.

Der Montageautomat weist an einer Seite ein Montagewerkzeug 91 mit zwei nebeneinander liegenden Schraubendrehern 92, 93 auf. Das Montagewerkzeug 91 ist drehbar und kann mit den Schraubendrehern Schrauben in die einzelnen Befestigungsausnehmungen 35, 45 und 65 bzw. in zwei Befestigunqsausnehmungen 25, 26 und 55, 56 gleichzeitig eindrehen.

Der Montageautomat 90 ist in einer horizontalen Verstellbewegung 94, einer senkrechten Verstellbewegung 95, einer Drehbewegung 96 und einer nicht bezeichneten Hub- und Senkbewegung verstellbar. An den Montageautomaten wird ein oder mehrere befüllte Beschlagmagazine 1 gesteckt.

Der Montageautomat 90 errechnet aus der erforderlichen, gespeicherten Stellung des Beschlagteils 7, daß mit der Montage der Beschlagteile für den Fensterrahmen 101 begonnen wird. Die gespeicherte Stellung des Beschlagteils 7 beinhaltet zugleich die Information über die zu wählende Montagestelle am Fensterrahmen 101, wie sie beispielhaft in Fig. 6 gezeigt ist. Der Montageautomat 90 entnimmt dem Beschlagmagazin lage- und funktionsgerecht das Beschlagteil 7 und schraubt es mit den zwei nebeneinander liegenden Schraubendrehern 92 und 93 in einem Arbeitsgang am Fensterrahmen 101 fest, ohne für diesen Montagevorgang eine zusätzliche Anschraublehre verwenden zu müssen.

Danach entnimmt sich der Montageautomat das Beschlagteil 6. Auch hier errechnet sich der Montageautomat aus der gespeicherten Stellung dieses Beschlagteils den genauen Montageort am Fensterrahmen und schraubt ihn entsprechend fest.

In der gleichen Art und Weise werden die übrigen Beschlagteile bis hin zum Beschlagteil 2 lage- und funktionsgerecht am Fensterrahmen 101 montiert.

Anhand der Speicherkriterien des Beschlagteils 2 errechnet der Montageautomat das Montageende für den dargestellten Rahmen 101 und gibt einen Befehl für einen Abtransport des fertig bestückten Fensterrahmens 101 und die Zuführung eines neu zu bestückenden Fensterrahmens. Dieser wird dann in der gleichen Art und Weise wie beschrieben mit Beschlägen versehen.

Von besonderem Vorteil ist es, daß mit Hilfe der Beschlagteile des beschriebenen Rahmen-Beschlag-Systems unter Verwendung des Beschlagmagazins eine lage- und funktionsgenaue Montage der einzelnen Beschlagteile am Fensterrahmen 101 taktweise möglich ist. Hierdurch lassen sich die Montagezeit und der Montageaufwand bei gleichzeitig optimaler Montagepräzision wesentlich erniedrigen.

## Patentansprüche

1. Rahmen-Beschlag-System mit wenigstens zwei unterschiedlichen Beschlagteilen (2; 3; 4; 5; 6; 7) zur Montage an einem Rahmen, insbesondere Türrahmen oder Fensterrahmen (101), wobei die Beschlagteile jeweils einen Beschlagkörper (21; 31; 41; 51; 61;71) mit wenigstens einer Befestigungsausnehmung (25, 26; 35; 45; 55, 56; 65; 75, 76) aufweisen, die aus einem Beschlagunter- und einem Beschlagoberkörper (21.1, 21.2; 31.1, 31.2; 41.1, 41.2; 51.1, 51.2; 61.1, 61.2; 71., 71.2) bestehen, und wobei für ein Zusammenwirken mit an einem Flügelrahmen, insbesondere einem Türflügelrahmen oder FensterFlügelrahmen befestigte Tür- bzw. Fensterbeschlagteile die Beschlagkörper (21; ...; 71) unterschiedliche Höhen aufweisen und die Beschlagoberkörper (21.2; ... 71.2) unterschiedlich ausgebildet sind,
**dadurch gekennzeichnet,**
- **daß** jeder Beschlagkörper (21; ...; 71) der Beschlagteile (2; ...; 7) eine Führungsgruppe von Führungsteilelementen (22, 23; 32, 33; 42, 43; 52, 53; 62, 63; 72, 73) aufweist, die in einem Führungsabstand (24-1; 34-2; 44-2; 54-2; 64-1) angeordnet sind und kompatibel mit Führungselementen eines Beschlagmagazins sind,
- **daß** die Befestigungsausnehmungen (25, 26; ...; 75, 76) der Beschlagkörper (21; ...; 71) wenigstens einer Einschraublinie (15.1, 14.2, 14.3) des Beschlagmagazins zuzuordnen sind, wobei die Befestigungsausnehmungen in wenigstens einem Leitführungsabstand (16.1, 16.2, 16.3, 16.4, 16.5, 16.6) zu dem jeweiligen Führungsteilelement (22, 23; ... 72, 73) liegen und
- **daß** die Beschlagkörper (21; ...; 71) aller Beschlagteile (2; ...; 7) eine gleiche Beschlagkörperhöhe (28; 38; 48; 58; 68; 78) aufweisen, die von Oberkörperoberkante (21.2', ...; 71.2') der Beschlagoberkörper (21.2; ...; 71.2) zur Führungskante (22, 23; 32, 33; 42, 43; 52, 53; 62, 63; 72, 73) der Führungsteile (22, 23; ...; 72, 73) reicht.

2. System nach Anspruch 1, **dadurch gekennzeichnet, daß** in jedem Beschlagkörper (21; ...;) eine Führungsgruppe von zwei in einem Führungsabstand (24; 34; 44; 54; 64; 74) beabstandeten Führungsteilelementen (22, 23; ... 72, 73) angeordnet ist.

3. System nach Anspruch 1 oder 2, **dadurch gekennzeichnet, daß** die Führungsteilelemente als Führungsnuten (22, 23; ...; 72, 73) ausgebildet sind, die wenigstens in die Beschlagunterkörper (21.1; ...; 71.1) wenigstens teilweise eingebracht sind.

4. System nach Anspruch 3, **dadurch gekennzeichnet, daß** die Befestigungsausnehmungen (25, 26; ...; 75, 76) in einem ersten oder zweiten Führungs-Schraublinienabstand (16.1, ... 16.6) zu den Führungsnuten (22, 23; ...; 72, 73) als Leitführungsabstand angeordnet sind.

5. System nach einem der Ansprüche 3 oder 4, **dadurch gekennzeichnet, daß** die Führungsnuten (22, 23; ...; 72, 73) in einem ersten oder zweiten Nutabstand (24-1; 34-2; 44-2; 54-2; 64-1) als Führungsabstand angeordnet sind.

6. System nach einem der Ansprüche 3 bis 5, **dadurch gekennzeichnet, daß** die Führungsnuten (22, 23; ...; 72, 73) einen rechteckigen Querschnitt aufweisen.

7. Beschlagmagazin mit wenigstens einer Führungslenkgruppe von in einem Führungslenkabstand (13.1, 13.2, 13.3) beabstandeten Führungselementen (12.1, ... 12.4) für maschinell an einem Rahmen, insbesondere Türrahmen oder Fensterrahmen (101) zu montierende Beschlagteile (2; ...; 7) eines Rahmen-Beschlag-Systems mit wenigstens zwei unterschiedlichen Beschlagteilen nach wenigstens einem der Ansprüche 1 bis 6,
**dadurch gekennzeichnet,**
- **daß** die Führungslenkgruppen mit den beabstandeten Führungselementen (12.1, ... 12.4)auf einem Magazinbasiselement (11) angeordnet sind,
- **daß** jeweils eine Führungslenkgruppe der Führungselemente (12.1, ... 12.4) kompatibel zu einer Führungsgruppe der Führungsteilelemente (22, 23; ...; 72, 73) der Beschlagteile (2; ...; 7) ist,
- **daß** über dem Magazinbasiselement (11) wenigstens ein Andrückelement (18.1, ... 18.4) derart angeordnet ist, daß die Beschlagteile (2; ...; 7) auf den Führungselementen (12.1, ... 12.4) zu speichern und/oder zu führen sind,
- und **daß** das Beschlagmagazin wenigstens eine Einschraublinie zur Anordnung der Befestigungsausnehmungen der Beschlagkörper, die in wenigstens einem Leitführungsabstand zu einem Führungselement liegt, aufweist.

8. Beschlagmagazin nach Anspruch 7, **dadurch gekennzeichnet, daß** jede Führungslenkgruppe zwei in einem Führungslenkabstand (13.1, 13.2, 13.3) beabstandete Führungselemente (12.1, 12.2, 12.3, 12.4) aufweist.

9. Beschlagmagazin nach Anspruch 7 oder 8, **dadurch gekennzeichnet, daß** die Führungselemente als Leitschienenkörper (12.1, ... 12.4) mit einer Schienenhöhe (17.1, ... 17.4) ausgebildet sind.

10. Beschlagmagazin nach einem der Ansprüche 7 bis 9, **dadurch gekennzeichnet,**
- **daß** die Leitschienenkörper (12.1, ... 12.4) mit einer gleichen Schienenhöhe (17.1, ... 17.4) ausgebildet sind. und
- **daß** die Schienenhöhe (17.1, ... 17.4) so hoch ist, daß wenigstens eines der Beschlagteile (2; ... 7) mit seinen tiefsten Führungsnuten (22; 23; ... 72, 73) zwischen dem Magazinbasiselement (11) und dem Andrückelement (18.1, ... 18.4) zu führen ist.

11. Beschlagmagazin nach einem der Ansprüche 7 bis 10, **dadurch gekennzeichnet, daß** das Magazinbasiselement ein Magazingrundplattenkörper (11) ist, auf dem
- ein erster und ein zweiter Leitschienenkörper (12.1, 12.2) in einem ersten Schienenabstand (13.1) als Führungslenkabstand,
- ein dritter Leitschienenkörper (12.3) in einem zweiten Schienenabstand (13.2) zum zweiten Leitschienenkörper (12.2) als Führungslenkabstand, und
- ein vierter Leitschienenkörper (12.4) in einem dritten Schienenabstand (13.4) zum dritten Leitschienenkörper (12.3) als Führungslenkabstand angeordnet sind,
- wobei jeweils ein benachbartes Paar zweier Leitschienenkörper eine Führungslenkgruppe bilden.

12. Beschlagmagazin nach Anspruch 11, **dadurch gekennzeichnet, daß** der erste und der dritte Schienenabstand (13.1, 13.3) gleich sind.

13. Beschlagmagazin nach einem der Ansprüche 11 oder 12, **dadurch gekennzeichnet, daß** das Andrückelement ein Andrückschienenkörper (18.1, ... 18.4) ist, wobei vorzugsweise über dem ersten Gleitschienenkörper (12.1) ein erster Andrückschienenkörper (18.1), über dem zweiten Leitschienenkörper (12.2) ein zweiter Andrückschienenkörper (18.2), über dem dritten Leitschienenkörper (12.3) ein dritter Andrückschienenkörper (18.3) und über dem vierten Leitschienenkörper (12.4) ein vierter Andrückschienenkörper (18.4) angeordnet ist.

14. Beschiagmagazin nach einem der Ansprüche 7 bis 13, **dadurch gekennzeichnet, daß** die Leitschienenkörper (12.1, ... 12.4) einen rechteckigen Querschnitt aufweisen.

15. Beschlagmagazin nach einem der Ansprüche 7 bis 14, **dadurch gekennzeichnet, daß** die Magazingrundplatte (11), die Leitschienenkörper (12.1, ... 12.4) und/oder die Andrückschienenkörper (18.1, ... 18.4) aus Metall, Kunststoff und/oder wenigstens teilweise mit Kunststoff beschichteten Metall hergestellt sind.

16. Verfahren zur automatenunterstützten Montage von Beschlagteilen eines Rahmen-Beschlag-Systems nach wenigstens einem der Ansprüche 1 bis 6 mit einem Beschlagmagazin nach wenigstens einem der Ansprüche 7 bis 15, an einem Türrahmen oder Fensterrahmen (101), **dadurch gekennzeichnet, daß**
a) die Beschlagteile (2; ...; 7) nach folgenden Speicherkriterien in das Beschlagmagazin (1) eingeschoben werden
a1) Beschlagteilentnahmefolge,
a2) Zuordnung wenigstens einer Befestigungsausnehmung (25, 26; ...; 75, 76) zu wenigstens einer Einschraublinie (14.1, 14.2, 14.3) des genannten Beschlagmagazins (1) und
b) die Beschlagteile mittels eines Montageautomaten (19) nach den Speicherkriterien aus dem Beschlagmagazin herausgenommen und an dem Rahmen befestigt werden.

17. Verfahren nach Anspruch 16, **dadurch gekennzeichnet, daß** die Beschläge (2; ...; 7) mittels des Montageautomaten (19) nach den Speicherkriterien in das Beschlagmagazin eingeschoben werden.

18. Verfahren nach Anspruch 16 bis 17, **dadurch gekennzeichnet, daß** die Beschlagteile (2; ...; 17) nach Führungslenkgruppen des Beschlagmagazins (1) gespeichert und verarbeitet werden.

19. Verfahren nach einem der Ansprüche 16 bis 18, **dadurch gekennzeichnet, daß** aus der Montagefolge der Beschlagteile und deren Speicherung und Verarbeitung nach den Führungs- und Lenkgruppen des Beschlagmagazins (1) der Montagebeginn und das Montageende eines Rahmens ermittelt werden.

## Claims

1. A frame fitting system with at least two different fitting parts (2; 3; 4; 5; 6; 7) for mounting on a frame, particularly a door frame or window frame (101), the fitting parts each comprising a fitting member (21; 31; 41; 51; 61; 71) with at least one fixing recess (25, 26; 35; 45; 55, 56; 65; 75, 76), which each consist of a fitting bottom member and a fitting top member (21.1, 21.2; 31.1, 31.2; 41.1, 41.2; 51.1, 51.2; 61.1, 61.2; 71., 71.2), the fitting members (21; ...; 71) having different heights for co-operation with door and window fitting parts fixed on a leaf frame, particularly a door leaf frame or a window leaf frame, and the fitting top members (21.2; ... 71.2) are of different construction,
**characterised in that**
each fitting member (21; ...; 71) of the fitting parts (2; ...; 7) comprises a guide group of guide part elements (22, 23; 32, 33; 42, 43; 52, 53; 62, 63; 72, 73), which are disposed at a guide distance (24-1; 34-2; 44-2; 54-2; 64-1) and are compatible with guide elements of a fitting magazine,
**in that** the fixing recesses (25, 26; ...; 75, 76) of the fitting members (21; ...; 71) are to be associated with at least one screw-in line (15.1, 14.2, 14.3) of the fitting magazine, the fixing recesses being situated in at least one main guide distance (16.1, 16.2, 16.3, 16.4, 16.5, 16.6) from the respective guide part element (22, 23; ... 72, 73) and
**in that** the fitting members (21; ...;. 71) of all the fitting parts (2; ...; 7) have the same fitting member height (28; 38; 48; 58; 68; 78) which extends from the top edge (21.2'; ...; 71.2') of the fitting top member (21.2; ...; 71.2) to the guide edge (22, 23; 32, 33; 42, 43; 52, 53; 62, 63; 72, 73) of the guide parts (22, 23; ...;. 72, 73).

2. A system according to claim 1, **characterised in that** a guide group of two guide part elements (22, 23; ... 72, 73) spaced apart by a guide distance (24; 34; 44; 54; 64; 74) is disposed in each fitting member (21; ...;).

3. A system according to claim 1 or 2, **characterised in that** the guide part elements are constructed as guide grooves (22, 23; ...; 72, 73) which are at least partially introduced into the fitting bottom members (21.1; ...;. 71.1).

4. A system according to claim 3, **characterised in that** the fixing recesses (25, 26; ...;. 75, 76) are disposed at a first or second guide screw line distance (16.1, ... 16.6) to the guide grooves (22, 23; ...; 72, 73) as a main guide distance.

5. A system according to any one of claims 3 or 4, **characterised in that** the guide grooves (22, 23; ...; 72, 73) are disposed at a first or second groove distance (24-1; 34-2; 44-2; 54-2; 64-1) as a guide distance.

6. A system according to any one of claims 3 to 5, **characterised in that** the guide grooves (22, 23; ...;. 72, 73) have a rectangular cross-section.

7. A fitting magazine with at least one guide control group of guide elements (12.1, ... 12.4) spaced by a guide control distance (13.1, 13.2, 13.3) for fitting parts (2; ...; 7) of a frame fitting system with at least two different fitting parts according to at least one of claims 1 to 6, which fitting parts (2; ...; 7) are intended for mounting mechanically on a frame, particularly a door frame or window frame (101), **characterised in that**
the guide control groups with the spaced guide elements (12.1, ... 12.4) are disposed on a magazine base element (11),
**in that** each guide control group of the guide elements (12.1 ... 12.4) is compatible with a guide group of guide part elements (22, 23; ...; 72, 73) of the fitting parts (2; ...;. 7),
**in that** at least one pressure application element (18.1, ... 18.4) is so disposed above the magazine base element (11) that the fitting parts (2; ...; 7) can be stored and/or guided on the guide elements (12.1, ... 12.4),
and **in that** the fitting magazine comprises at least one screw-in line for disposing the fixing recesses of the fitting members, which line is situated at least in a main guide distance from a guide element.

8. A fitting magazine according to claim 7, **characterised in that** each guide control group comprises two guide elements (12.1, 12.2, 12.3, 12.4) spaced by a guide control distance (13.1, 13.2, 13.3).

9. A fitting magazine according to claim 7 or 8, **characterised in that** the guide elements are constructed as guide rail members (12.1, ... 12.4) with a rail height (17.1, ... 17.4).

10. A fitting magazine according to any one of claims 7 to 9, **characterised in that** the guide rail members (12.1, ... 12.4) are constructed with an identical rail height (17.1, ... 17.4) and **in that** the rail height (17.1, ... 17.4) is such that at least one of the fitting parts (2; ... 7) is to be guided with its lowest guide grooves (22; 23; ... 72, 73) between the magazine base element (11) and the pressure application element (18.1, ... 18.4).

11. A fitting magazine according to any one of claims 7 to 10, **characterised in that** the magazine base element is a magazine base plate member (11), on which
a first and a second guide rail member (12.1, 12.2) are disposed at a first rail distance (13.1) as a guide control distance,
a third guide rail member (12.3) is disposed at a second rail distance (13.2) from the second guide rail member (12.2) as a guide control distance, and a fourth guide rail member (12.4) is disposed at a third rail distance (13.4) from the third guide rail member (12.3) as a guide control distance, each neighbouring pair of two guide rail members forming a guide control group.

12. A fitting magazine according to claim 11, **characterised in that** the first and the third rail distances (13.1, 13.3) are equal.

13. A fitting magazine according to any one of claims 11 or 12, **characterised in that** the pressure application element is a pressure application rail member (18.1, ... 18.4), there preferably being disposed above the first guide rail member (12.1) a first pressure application rail member (18.1), above the second guide rail member (12.2) a second pressure application rail member (18.2), above the third guide rail member (12.3) a third pressure application rail member (18.3), and above the fourth guide rail member (12.4) a fourth pressure application rail member (18.4).

14. A fitting magazine according to any one of claims 7 to 13, **characterised in that** the guide rail members (12.1, ... 12.4) have a rectangular cross-section.

15. A fitting magazine according to any one of claims 7 to 14, **characterised in that** the magazine base plate (11), the guide rail members (12.1, ... 12.4) and/or the pressure application rail members (18.1, ... 18.4) are made from metal, plastic and/or at least partially plastic-coated metal.

16. A method for the automatically assisted mounting of fitting parts of a frame fitting system according to at least one of claims 1 to 6, with a fitting magazine according to at least one claims 7 to 15, on a door frame or window frame (101),
**characterised in that**
a) the fitting parts (2; ...; 7) are inserted into the fitting magazine (1) in accordance with the following storage criteria:
a1) fitting part removal sequence
a2) association of at least one fixing recess (25, 26; ...; 75, 76) with at least one screw-in line (14.1, 14.2, 14.3) of the said fitting magazine (1) and
b) by means of an automatic mounting machine (19) the fitting parts are removed from the fitting magazine in accordance with the storage criteria and fixed on the frame.

17. A method according to claim 16, **characterised in that** the fittings (2; ...; 7) are inserted into the fitting magazine by the automatic mounting machine (19) in accordance with the storage criteria.

18. A method according to claim 16 to 17, **characterised in that** the fitting part (2; ...; 17) are stored and processed in accordance with guide control groups of the fitting magazine (1).

19. A method according to any one of claims 16 to 18, **characterised in that** the start and end of mounting a frame are determined from the mounting sequence of the fitting parts and their storage and processing in accordance with the guide and control groups of the fitting magazine (1).

## Revendications

1. Système de ferrures pour cadres qui inclut au moins deux éléments différents de ferrures (2; 3; 4; 5; 6; 7) à monter sur un cadre, en particulier un cadre de porte ou un cadre de fenêtre (101), dans lequel les éléments de ferrures incluent chacun un corps de ferrure (21; 31; 41; 51; 61; 71) comportant au moins un évidement de fixation (25, 26; 35; 45; 55, 56; 65; 75, 76) et se composent d'un corps inférieur de ferrure et d'un corps supérieur de ferrure (21.1, 21.2; 31.1, 31.2; 41.1, 41.2; 51.1, 51.2; 61.1, 61.2; 71.1, 71.2) et dans lequel les hauteurs des corps de ferrures (21; ...; 71) sont différentes et les structures des corps supérieurs de ferrures (21.2; ... 71.2) sont différentes pour coopérer avec des éléments de ferrures de portes et de fenêtres fixés à un cadre de battant, en particulier un cadre de battant de porte ou un cadre de battant de fenêtre,
**caractérisé en ce que**
- chaque corps de ferrure (21; ...; 71) des éléments de ferrures (2; ...; 7) comporte un groupe de guidage d'éléments partiels de guidage (22, 23; 32, 33; 42, 43; 52, 53; 62, 63; 72, 73) qui sont agencés à une distance de guidage (24-1; 34-2; 44-2; 54-2; 64-1) et sont compatibles avec des éléments de guidage d'un magasin de ferrures,
- **en ce que** les évidements de fixation (25, 26; ...; 75, 76) des corps de ferrures (21; ...; 71) doivent être associés à au moins une ligne de vissage (15.1, 14.2, 14.3) du magasin de ferrures, les évidements de fixation étant situés au moins à une distance de guidage de direction (16.1, 16.2, 16.3, 16.4, 16.5, 16.6) par rapport à l'élément partiel de guidage (22, 23; ... 72, 73)
- et **en ce que** les corps de ferrures (21; ...; 71) de tous les éléments de ferrures (2; ...; 7) présentent une même hauteur (28; 38; 48; 58; 68; 78) de corps de ferrures, qui s'étend depuis l'arête supérieure (21.2', ...; 71.2') de corps supérieur des corps supérieurs de ferrures (21.2, ... 71.2) jusqu'à l'arête de guidage (22, 23; 32, 33; 42, 43; 52, 53; 62, 63; 72, 73) des éléments de guidage (22, 23; ... 72, 73).

2. Système selon la revendication 1, **caractérisé en ce qu'**un groupe de guidage de deux éléments partiels de guidage (22, 23; ... ; 72, 73) espacés d'une distance de guidage (24; 34; 44; 54; 64; 74) est agencé dans chaque corps de ferrure (21; ...; 71).

3. Système selon la revendication 1 ou 2, **caractérisé en ce que** les éléments partiels de guidage consistent en rainures de guidage (22, 23; ...; 72, 73) qui sont ménagées au moins dans les corps inférieurs de ferrures (21.1; ...; 71.1).

4. Système selon la revendication 3, **caractérisé en ce que** les évidements de fixation (25, 26; ...; 75, 76) sont agencés à une première ou à une deuxième distance (16.1, ..., 16.6) de lignes de vissage de guidage intervenant comme distance de guidage de direction.

5. Système selon la revendication 3 ou 4, **caractérisé en ce que** les rainures de guidage (22, 23; ...; 72, 73) sont agencées à une première ou à une deuxième distance de rainure (24-1; 34-2; 44-2; 54-2; 64-1) intervenant comme distance de guidage.

6. Système selon une quelconque des revendications 3 à 5, **caractérisé en ce que** la section en coupe transversale des rainures de guidage (22, 23; ...; 72, 73) est rectangulaire.

7. Magasin de ferrures qui inclut au moins un groupe d'orientation de guidage constitué d'éléments de guidage (12.1, ..., 12.4) espacés d'une distance (13.1, 13.2, 13.3) d'orientation de guidage pour des éléments de ferrures (2; ...; 7) à monter mécaniquement sur un cadre, en particulier un cadre de porte ou un cadre de fenêtre (101) d'un système à ferrures et cadre qui inclut au moins deux éléments de ferrures différents selon l'une quelconque des revendications 1 à 6,
**caractérisé en ce que**
- les groupes d'orientation de guidage sont agencés sur un élément de base (11) de magasin d'une façon telle que les éléments de guidage (12.1, ..., 12.4) sont espacés,
- **en ce qu'**un groupe d'orientation de guidage des éléments de guidage (12.1, ..., 12.4) est respectivement compatible avec un groupe de guidage des éléments partiels de guidage (22, 23; ...; 72, 73) des éléments de ferrures (2; ...; 7),
- **en ce qu'**au moins un élément d'appui (18.1, ..., 18.4) est agencé au-dessus de l'élément de base (11) du magasin d'une manière telle que les éléments de ferrures (2; ...; 7) sont à stocker et/ou à guider sur les éléments de guidage (12.1, ... 12.4),
- et **en ce que** le magasin de ferrures comporte au moins une ligne de vissage qui est prévue pour agencer les évidements de fixation des corps de ferrures et qui se trouve à au moins une distance de guidage de direction par rapport à un élément de guidage.

8. Magasin de ferrures selon la revendication 7, **caractérisé en ce que** chaque groupe d'orientation de guidage comporte deux éléments de guidage (12.1, 12.2, 12.3, 12.4) espacés d'un espace d'orientation de guidage (13.1, 13.2, 13.3).

9. Magasin de ferrures selon la revendication 7 ou 8, **caractérisé en ce que** les éléments de guidage consistent en corps de rail de direction (12.1, ..., 12.4) d'une hauteur de rail (17.1, ..., 17.4).

10. Magasin de ferrures selon l'une quelconque des revendications 7 à 9, **caractérisé en ce que**
- les corps de rail de direction (12.1, ..., 12.4) sont d'une même hauteur de rail (17.1, ..., 17.4)
- et **en ce que** la hauteur de rail (17.1, ..., 17.4) est suffisante pour qu'au moins l'un des éléments de ferrures (2; ...; 7) soit guidé par ses rainures de guidage les plus profondes (22; 23; ...; 72, 73) entre l'élément de base (11) du magasin et l'élément d'appui (18.1, ..., 18.4).

11. Magasin de ferrures selon l'une quelconque des revendications 7 à 10, **caractérisé en ce que** l'élément de base du magasin comporte un corps de plaque de fond (11) de magasin sur lequel:
- un premier et un deuxième corps de rail (12.1; ...; 12.2) de direction sont agencés à une première distance de rail (13.1) intervenant comme distance d'orientation de guidage,
- un troisième corps de rail de direction (12.3) est agencé à une deuxième distance de rail (13.2), intervenant comme distance d'orientation de guidage, du deuxième corps de rail de direction (12.2) et
- un quatrième corps de rail de direction (12.4) est agencé à une troisième distance de rail (13.4), intervenant comme distance d'orientation de guidage, du troisième corps de rail de direction (12.3),
- et où chaque paire constituée de deux corps de rail de guidage de direction voisins forme un groupe d'orientation de guidage.

12. Magasin de ferrures selon la revendication 11, **caractérisé en ce que** la première et la troisième distance de railS (13.1, 13.3) sont égales.

13. Magasin de ferrures selon la revendication 11 ou 12, **caractérisé en ce que** l'élément d'appui est un corps de rail d'appui (18.1, ..., 18.4) et dans lequel
un premier corps de rail d'appui (18.1) est agencé au-dessus du premier corps de rail de direction (12.1), un deuxième corps de rail d'appui (18.2) est agencé au-dessus du deuxième corps de rail de direction (12.2), un troisième corps de rail d'appui (18.3) est agencé au-dessus du troisième corps de rail de direction (12.3), et un quatrième corps de rail d'appui (18.4) est agencé au-dessus du quatrième corps de rail de direction (12.4).

14. Magasin de ferrures selon l'une quelconque des revendications 7 à 13, **caractérisé en ce que** la section en coupe transversale des corps de rails de direction (12.1, ..., 12.4) est rectangulaire.

15. Magasin de ferrures selon l'une quelconque des revendications 7 à 14, **caractérisé en ce que** la plaque de fond (11) de magasin, les corps de rails de direction (12.1, ..., 12.4) et/ou les corps de rails d'appui (18.1, ..., 18.4) sont en métal, en matière plastique et/ou en métal revêtu au moins en partie de matière plastique.

16. Procédé de montage assisté par automates d'éléments de ferrures d'un système à ferrures et cadre selon au moins l'une quelconque des revendications 1 à 6 au moyen d'un magasin de ferrures selon au moins l'une quelconque des revendications 7 à 15 sur un cadre de porte ou sur un cadre de fenêtre (101), **caractérisé en ce que**
a) les éléments de ferrure (2; ...; 7) sont insérés dans le magasin de ferrures (1) selon les critères suivants de stockage:
a1) séquence de prélèvement des éléments de ferrures,
a2) association d'au moins un évidement de fixation (25, 26; ...; 75, 76) à au moins une ligne de vissage (14.1, 14.2, 14.3) du magasin de ferrures (1) mentionné ci-dessus; et
b) les éléments de ferrures sont prélevés du magasin de ferrures et sont fixés sur le cadre à l'aide d'un automate de montage (19) selon les critères de stockage.

17. Procédé selon la revendication 16, **caractérisé en ce que** les ferrures (2; ...; 7) sont insérées dans le magasin de ferrures au moyen de l'automate de montage (19) selon les critères de stockage.

18. Procédé selon la revendication 16 ou 17, **caractérisé en ce que** les éléments de ferrures (2; ...; 7) sont stockés et usinés selon des groupes d'orientation de guidage du magasin de ferrures (1).

19. Procédé selon l'une quelconque des revendications 16 à 18, **caractérisé en ce que** le début de montage et la fin de montage d'un cadre sont détectés à partir de la séquence de montage des éléments de ferrures et de leur stockage et de leur usinage selon les groupes de guidage et d'orientation du magasin de ferrures (1).
